# EUROPÄISCHE PATENTANMELDUNG

(11) **EP 4 530 036 A1**
(43) Veröffentlichungstag der Anmeldung: **02.04.2025**
(21) Anmeldenummer: 24202657.3
(22) Anmeldetag: 25.09.2024
(51) Int. Cl.: B26D 7/26, B26F 1/14, B26F 1/38, B26D 1/40, B26D 1/62, B26F 1/00, B26F 1/20, B26F 1/44

(54) **ROTATIONSSTANZVORRICHTUNG**

(30) Priorität: 29.09.2023 DE 102023126716
(71) Anmelder: Kocher+Beck GmbH + Co. Rotationsstanztechnik KG, 72124 Pliezhausen (DE)
(72) Erfinder: Frank, Daniel, 72124 Pliezhausen (DE); Mannhardt, Andreas, 72124 Pliezhausen (DE)
(74) Vertreter: Witte, Weller & Partner Patentanwälte mbB

(57) **Zusammenfassung**

Rotationsstanzvorrichtung (10) zum Stanzen eines zu stanzenden Materials, mit einem Stanzzylinder (14), der um eine Drehachse (18) drehbar ist, und einer Magneteinrichtung (50) zum Befestigen eines Stanzblechs (35) auf dem Stanzzylinder (14), wobei die Magneteinrichtung (50) einen ersten Magnet (52) sowie einen zweiten Magnet (54) aufweist, wobei der zweite Magnet (54) unabhängig von dem ersten Magnet (52) schaltbar ist.

## Beschreibung

Die vorliegende Erfindung betrifft eine Rotationsstanzvorrichtung zum Stanzen eines zu stanzenden Materials, mit einem Stanzzylinder der um eine Drehachse drehbar ist, und einer Magneteinrichtung zum Befestigen eines Stanzblechs auf dem Stanzzylinder.

Eine beispielhafte Rotationsstanzvorrichtung ist aus der DE 297 24 092 U1 bekannt.

Eine Rotationsstanzvorrichtung dient dazu, Stanzgut wie beispielsweise Etiketten, Plaketten, etc. aus einer Materialbahn zu stanzen. Die Materialbahn läuft hierfür durch einen zwischen dem Stanzzylinder und einem Gegendruckzylinder ausgebildeten Stanzspalt hindurch und wird bei dem Durchlaufen mittels einer oder mehreren Schneiden gestanzt. Beim Stanzen drehen sich der Stanzzylinder und der Gegendruckzylinder gegenläufig zueinander. Bei einer durchstanzenden Anwendung wird das Stanzgut als Ganzes aus der Materialbahn herausgeschnitten, sodass das Stanzgut nach dem Schnitt aus der Materialbahn herausfällt. Bei einer anstanzenden Anwendung wird die Materialbahn nur angeschnitten, so dass im Falle von beispielsweise Etiketten nur das Etikettenmaterial und der Kleber durchtrennt werden, während das Trägermaterial unversehrt bleibt.

Unter "Stanzen" wird vorliegend auch Perforieren, Prägen, Verformen oder Eindrücken verstanden. Das Stanzgut wird vorliegend auch als "zu stanzendes Material" bezeichnet.

Der Stanzzylinder kann Schneiden aufweisen, die aus der Oberfläche des Stanzzylinders herausgearbeitet sind, oder Schneiden, die an einem auf dem Stanzzylinder aufgespannten Stanzblech ausgebildet sind.

Die Verwendung eines Stanzblechs, das auf den Stanzzylinder aufgespannt ist, hat im Vergleich zu aus der Oberfläche des Stanzzylinders herausgearbeiteten Schneiden diverse Vorteile. Bei Abnutzung der Schneiden kann das Stanzblech einfach ausgetauscht werden, um die Funktionsfähigkeit der Rotationsstanzvorrichtung wieder herzustellen. Einer der Hauptvorteile besteht jedoch darin, dass zur Realisierung einer veränderten Stanzaufgabe, beispielsweise zur Realisierung einer anderen Stanzkontur, lediglich das Stanzblech gewechselt werden muss, während der Rest der Rotationsstanzvorrichtung unverändert bleiben kann.

Das Stanzblech kann grundsätzlich mechanisch (form und/oder kraftschlüssig, z.B. mittels Schrauben oder einer Klemmverbindung) oder magnetisch an dem Stanzzylinder befestigt werden. Nachteilig bei einer mechanischen Befestigung ist der erforderliche Zeitaufwand sowie das erforderliche Werkzeug zum Befestigen und/oder Lösen des Stanzblechs. Eine Magnetische Befestigung des Stanzblechs an dem Stanzzylinder ermöglicht hingegen vorteilhafterweise ein schnelles und einfaches Aufspannen bzw. Lösen des Stanzblechs. Daher hat sich in der Praxis eine magnetische Befestigung des Stanzblechs durchgesetzt.

Das Aufspannen des Stanzblechs auf den Stanzzylinder erweist sich bei einer magnetischen Befestigung des Stanzblechs jedoch insbesondere bei Stanzzylindern mit großen Durchmessern und/oder Durchlassbreiten und somit Stanzblechen von großen Abmaßen als anspruchsvoll. Zumindest erfordert dies einiges an Erfahrung bei dem Bediener der Rotationsstanzvorrichtung. Das Stanzblech muss nämlich sehr exakt auf dem Stanzzylinder ausgerichtet werden, was nicht ganz so einfach ist, da das Stanzblech magnetisch angezogen wird, wenn es sich dem Stanzzylinder nähert. Schnappt das Stanzblech dabei in einer unerwünschten Ausrichtung auf den Stanzzylinder und haftet an diesem fest, so lässt sich dies nachfolgend nur bedingt und zumindest nur mit zusätzlichem Aufwand wieder ändern. Es versteht sich, dass sich dies auch negativ auf die Rüstzeiten auswirkt.

Es ist daher eine Aufgabe der vorliegenden Erfindung, eine Rotationsstanzvorrichtung bereitzustellen, welche eine einfache und benutzerfreundliche Montage des Stanzblechs ermöglicht.

Diese Aufgabe wird ausgehend von der Rotationsstanzvorrichtung der eingangs genannten erfindungsgemäß dadurch gelöst, dass die Magneteinrichtung einen ersten Magneten und zweiten Magneten aufweist, wobei der zweite Magnet unabhängig von dem ersten Magnet schaltbar ist.

Da der zweite Magnet der Magneteinrichtung unabhängig von dem ersten Magneten schaltbar ist, kann der zweite Magnet erfindungsgemäß beispielsweise unabhängig von dem ersten Magnet an- und ausgeschaltet werden und damit beispielsweise die Stärke des durch die Magneteinrichtung als Ganzes erzeugten Magnetfeldes und/oder dessen Polung verändert werden. Mit der Schaltung des zweiten Magneten können somit die von der Magneteinrichtung auf das Stanzblech ausübbaren magnetischen Kräfte beeinflusst werden.

Hierdurch ist es beispielweise möglich, das von der Magneteinrichtung erzeugte Magnetfeld während der Montage und/oder Demontage eines Stanzblechs zeitlich und/oder örtlich begrenzt zu verändern. Insbesondere lässt sich das Magnetfeld in einem Bereich des Stanzzylinders (örtlich begrenzt oder vollumfänglich) für einen begrenzten Zeitraum während der Montage eines Stanzblechs abschwächen oder sogar gänzlich außer Kraft setzen. Hierdurch lässt sich die Montage des Stanzblechs um ein Vielfaches vereinfachen. Auch die Demontage des Stanzblechs kann hierdurch vereinfacht werden.

Die oben genannte Aufgabe ist somit vollständig gelöst.

Vorliegend ist mit einer von der Magneteinrichtung auf das Stanzblech ausgeübten Magnetkraft bzw. einem auf das Stanzblech wirkenden Magnetfeld gemeint, dass die Magneteinrichtung ein Magnetfeld erzeugt, welches auf das auf den Stanzzylinder aufgespannte Stanzblech wirken kann. Dabei ist insbesondere das von der Magnetfeldeinrichtung in dem Bereich der Mantelfläche des Stanzzylinders ausgebildete Magnetfeld gemeint, das entsprechend auf das auf die Mantelfläche des Stanzzylinders aufgespanntes Stanzblech wirken kann.

Gemäß einer bevorzugten Ausgestaltung ist die Magneteinrichtung in oder an dem Stanzzylinder angeordnet.

Grundsätzlich sind verschiedene geometrische Anordnungen der Magneteinrichtung innerhalb des Stanzzylinders oder an dem Stanzzylinder möglich. Der erste Magnet und der zweite Magnet können beispielsweise jeweils parallel oder entlang der Drehachse des Stanzzylinders und/oder entlang der Umfangsrichtung des Stanzzylinders angeordnet sein. Ein Abstand des ersten Magneten zu der Drehachse des Stanzzylinders kann gleich oder unterschiedlich zu einem Abstand des zweiten Magneten zu der Drehachse des Stanzzylinders sein.

Gemäß einer Ausgestaltung ist die Magneteinrichtung durch Schalten des zweiten Magneten zwischen einem Montagezustand und einem Stanzzustand schaltbar.

Zum Montieren des Stanzblechs auf den Stanzzylinder kann der zweite Magnet somit entsprechend in den Montagezustand geschaltet werden, um die Montage für einen Bediener zu vereinfachen. Vor oder zu Beginn des Stanzvorgangs kann der zweite Magnet dann in den Stanzzustand geschaltet werden. Vorzugsweise ändert sich das von dem ersten Magneten erzeugte Magnetfeld dabei nicht.

Gemäß einer anderen Ausgestaltung ist eine in dem Montagezustand von der Magneteinrichtung auf das Stanzblech ausgeübte Kraft null oder zumindest kleiner als eine in dem Stanzzustand von der Magneteinrichtung auf das Stanzblech ausgeübte Kraft.

Das von der Magneteinrichtung im Bereich der Mantelfläche des Stanzzylinders erzeugte Magnetfeld, das auf ein aufgespanntes Stanzblech wirken kann, ist somit in dem Stanzzustand zumindest bereichsweise stärker als in dem Montagezustand.

Vorteilhafterweise ist somit das Stanzblech in dem Montagezustand der Magneteinrichtung einfacher auf dem Stanzzylinder positionierbar, während das Stanzblech in dem Stanzzustand der Magneteinrichtung dennoch sicher an dem Stanzzylinder befestigt ist.

Gemäß einer weiteren Ausgestaltung erzeugt in dem Montagezustand der erste Magnet und/oder der zweite Magnet ein Magnetfeld.

Besonders bevorzugt erzeugt in dem Montagezustand sowohl der erste Magnet als auch der zweite Magnet ein Magnetfeld, während in dem Stanzzustand nur der erste Magnet ein Magnetfeld erzeugt. Dies ist besonders vorteilhaft, wenn es sich bei dem zweiten Magnet um einen elektrisch schaltbaren Magnet handelt, da dieser dann im Stanzzustand nicht bestromt werden muss.

Gemäß einer bevorzugten Ausgestaltung übt die Magneteinrichtung in dem Montagezustand auf zumindest einen Teilbereich des Stanzblechs eine magnetische Kraft aus.

Mit der Kraft ist dabei insbesondere eine resultierende Anziehungskraft zwischen Stanzzylinder und Stanzblech gemeint. Die von dem ersten Magnet und dem zweiten Magnet erzeugten Magnetfelder können sich bspw. entgegenwirken oder auch einander verstärken.

In dem Montagezustand ist somit zumindest auf einen Teilbereich des Stanzblechs eine magnetische (Anziehungs-) Kraft ausübbar. Vorteilhafterweise wird es ermöglicht, im Montagezustand (bezogen auf die Magneteinrichtung) das auf dem Stanzzylinder positionierte Stanzblech in Position zu halten. Dies kann eine unbeabsichtigte Bewegung (z.B. Verrutschen) des Stanzblechs in dem Montagezustand verhindern, bevor das Stanzblech in dem Stanzzustand mittels magnetischer Haltekraft in fester Position auf dem Stanzzylinder befestigt ist.

Gemäß einer anderen Ausgestaltung ist die Magneteinrichtung dazu ausgebildet, in dem Montagezustand eine magnetische Kraft auf einen ersten Bereich des Stanzblechs auszuüben, welche pro Flächeneinheit geringer als eine von der Magneteinrichtung in dem Montagezustand auf einen zweiten Bereich des Stanzblechs ausgeübte magnetische Kraft pro Flächeneinheit ist.

Die magnetische Flussdichte in dem ersten Bereich des Stanzblechs (bzw. in einem ersten Bereich der Mantelfläche des Stanzzylinders) unterscheidet sich somit von der magnetischen Flussdichte in dem zweiten Bereich des Stanzblechs (bzw. in einem zweiten Bereich der Mantelfläche des Stanzzylinders). Die von dem Stanzzylinder ausübbare (Anziehungs-) Kraft auf das aufgespannte Stanzblech unterscheidet sich somit in dem ersten Bereich und in dem zweiten Bereich. Vorzugsweise ist die ausübbare (Anziehungs-) Kraft pro Fläche in dem ersten Bereich des Stanzblechs (bzw. der Mantelfläche des Stanzzylinders) kleiner als in dem zweiten Bereich des Stanzblechs (bzw. der Mantelfläche des Stanzzylinders).

Vorteilhafterweise kann der Bediener zum Aufspannen des Stanzblechs bspw. den ersten Bereich des Stanzblechs im ersten Bereich der Mantelfläche des Stanzzylinders, bei dem es sich beispielswiese um einen Anlegebereich handelt, relativ zu dem Stanzzylinder positionieren und die Position des Stanzblechs korrigieren. Sobald das Stanzblech korrekt positioniert ist, kann dann auch der zweite Bereich des Stanzblechs auf den zweiten Bereich der Mantelfläche des Stanzzylinders aufgebracht und die Magneteinrichtung in den Stanzzustand geschaltet werden.

Gemäß einer weiteren Ausgestaltung ist die Magneteinrichtung dazu ausgebildet, durch Schalten des zweiten Magneten, in dem Montagezustand ein von dem ersten Magneten ausgebildetes Magnetfeld zumindest lokal abzuschwächen.

Der zweite Magnet kann somit ein Magnetfeld erzeugen, welches in einem Bereich des Stanzblechs bzw. in einem Bereich der Mantelfläche des Stanzzylinders dem von dem ersten Magneten erzeugten Magnetfeld entgegenwirkt. Bspw. erzeugt der erste Magnet ein erstes Magnetfeld, welches auf das gesamte Stanzblech anziehend wirkt und der zweite Magnet ein zweites Magnetfeld, welches auf einen Bereich des Stanzblechs abstoßend wirkt. Es versteht sich, dass dieser letztgenannte Bereich des Stanzblech sowohl einen Teil des Stanzblechs als auch das gesamte Stanzblech umfassen kann. Mit anderen Worten lässt sich in dieser Ausgestaltung das von dem ersten Magnet erzeugte erste Magnetfeld mithilfe des zweiten Magneten zeitlich begrenzt abschwächen oder sogar gänzlich aufheben, und zwar nur in einem Bereich der Mantelfläche des Stanzzylinders oder auf der gesamten Mantelfläche.

Gemäß einer bevorzugten Ausgestaltung ist der erste Magnet dazu ausgebildet, in dem Montagezustand eine erste Kraft auf das Stanzblech auszuüben, und der zweite Magnet dazu ausgebildet, in dem Montagezustand eine zweite Kraft auf das Stanzblech auszuüben, welche der ersten Kraft zumindest teilweise entgegenwirkt.

Beispielsweise ist die erste Kraft eine Kraft, die anziehend zwischen Stanzzylinder und Stanzblech wirkt und die zweite Kraft eine Kraft, die abstoßend zwischen Stanzzylinder und Stanzblech wirkt. Sofern die zweite Kraft kleiner als die erste Kraft ist, wirkt auch im Montagzustand noch eine Kraft auf das Stanzblech, welche jedoch kleiner ist als die in dem Stanzzustand auf das Stanzblech ausgeübte Kraft.

Gemäß einer anderen Ausgestaltung ist der erste Magnet ein Permanentmagnet.

Vorteilhafterweise muss somit dem ersten Magnet weder in dem Stanzzustand noch in dem Montagezustand Strom zugeführt werden. Dies wirkt sich positiv auf den Energieverbrauch und vereinfachend auf die Konstruktion der Rotationsstanzvorrichtung (z.B. hinsichtlich einer Stromzufuhr des drehbaren Stanzzylinders) aus. Zudem wirkt sich dies sicherheitstechnisch positiv aus, da der Stanzzylinder in dem Stanzzustand nicht gegen einen Stromausfall abgesichert werden muss.

Gemäß einer weiteren Ausgestaltung ist der zweite Magnet elektrisch und/oder mechanisch schaltbar.

Der zweite Magnet kann bspw. ein Elektromagnet sein, der über die Stromzufuhr gesteuert werden kann. Ebenso kann der zweite Magnet bspw. ein oder mehrere Permanentmagnete aufweisen, der/die über die Ausrichtung im Raum (und damit relativ zu dem Stanzblech) und/oder die Ausrichtung zueinander mechanisch geschaltet werden können.

Gemäß einer bevorzugten Ausgestaltung weist die Rotationsstanzvorrichtung eine durch einen Bediener betätigbare Schalteinrichtung zum Schalten des zweiten Magneten auf.

Die Betätigung der Schalteinrichtung kann mechanisch, mittels Spracherkennung und/oder visueller Erkennung erfolgen. Somit wird eine benutzerfreundliche Montage durch den Bediener ermöglicht.

Vorzugsweise weist die Schalteinrichtung eine Fußbetätigungseinrichtung, wie z.B. einen Druckknopf auf, die der Bediener mit seinem Fuß betätigen kann. Auf diese Weise kann der Bediener die Schalteinrichtung beispielsweise mit seinem Fuß betätigen, um die Magneteinrichtung zwischen Stanzzustand und Montagezustand zu schalten, während der Bediener gleichzeitig mit den Händen das Stanzblech halten kann, um das Stanzblech auf dem Stanzzylinder zu positionieren.

Gemäß einer weiteren Ausgestaltung ist die Magneteinrichtung durch Schalten des zweiten Magneten zwischen einem Stanzzustand und einem Demontagezustand schaltbar und dazu eingerichtet, in dem Demontagezustand eine magnetische Kraft auf das Stanzblech auszuüben, durch die zumindest ein Bereich des Stanzbleches von dem Stanzzylinder abgehoben wird.

In dem Demontagezustand kann also von der Magneteinrichtung in zumindest einem Bereich des Stanzzylinders ein Magnetfeld erzeugt werden, welches auf das aufgespannte Stanzblech eine magnetische Abstoßungskraft ausübt, sodass das Stanzblech in dem Bereich von dem Stanzzylinder abgehoben wird.

Beispielsweise kann der zweite Magnet in dem Demontagezustand ein Magnetfeld erzeugen, dass in dem Bereich des Stanzblechs (bzw. in einem entsprechenden Bereich des Stanzzylinders) stärker als das von dem ersten Magneten ausgebildete Magnetfeld ist und eine zu dem von dem ersten Magneten ausgebildeten Magnetfeld entgegengesetzte Polung aufweist.

Vorteilhafterweise kann der abgehobene Bereich des Stanzblechs leicht ergriffen werden und somit leicht von dem Stanzzylinder abgenommen werden.

Es versteht sich, dass das Stanzblech auch über den gesamten Umfang des Stanzblechs von dem Stanzzylinder abgestoßen werden kann. Vorzugsweise wird das Stanzblech jedoch nur in einem ersten Bereich von dem Stanzzylinder abgestoßen, sodass das Stanzblech nur in dem ersten Bereich von dem Stanzzylinder beabstandet ist, während der Stanzzylinder in einem zweiten Bereich eine Haltekraft auf das Stanzblech ausübt. Damit kann ein unbeabsichtigtes vollständiges Lösen (Herunterfallen) des Stanzblechs vermieden werden, wodurch das Stanzblech beschädigt werden könnte und/oder ein Bediener verletzt werden könnte.

Gemäß einer weiteren Ausgestaltung weist die Rotationsstanzvorrichtung eine Demontageeinrichtung auf, welche dazu eingerichtet ist, das Stanzblech zumindest teilweise von dem Stanzzylinder abzuheben.

Die Demontageeinrichtung kann einen mechanischen oder elektromechanischen Aktor (z.B. einen Auswerfstift oder ein federndes Element), einen magnetischen Aktor (z.B. einen Hubmagneten) oder einen pneumatischen Aktor (z.B. eine Druckluft-Düse) oder einen hydraulischen Aktor aufweisen.

Beispielsweise weist die Demontageeinrichtung eine oder mehrere Luftzufuhröffnungen auf, durch die Druckluft zum Abstoßen des Stanzblechs von dem Stanzzylinder zugeführt werden kann. Alternativ oder zusätzlich kann die Demontageeinrichtung ein oder mehrere, radial zu dem Stanzzylinder bewegbare Auswerferelemente (z.B. Auswerfstifte) aufweisen, die in dem Stanzzustand in dem Stanzzylinder eingefahren sind und zum Beabstanden des Stanzblechs von dem Stanzzylinder in radialer Richtung ausgefahrbar sind.

Weiter vorzugsweise ist die Demontageeinrichtung dazu ausgebildet, mittels einer von dem Bediener betätigbaren Schalteinrichtung betätigt zu werden, insbesondere mittels eines Druckknopfs und/oder eine Fußbetätigungseinrichtung.

Gemäß einer bevorzugten Ausgestaltung weist die Rotationsstanzvorrichtung ein permanentmagnetisches oder magnetisierbares Stanzblech auf, welches auf den Stanzzylinder aufbringbar ist.

Das Stanzblech weist ein oder mehrere Schneiden auf, die dazu ausgebildet sind, ein zu stanzendes Material zu Schneiden.

Gemäß einer weiteren bevorzugten Ausgestaltung weist die Rotationsstanzvorrichtung ferner einen Gegendruckzylinder auf, der um eine Drehachse parallel zu der Drehachse des Stanzzylinders drehbar ist, wobei der Stanzzylinder und der Gegendruckzylinder einen Stanzspalt zum Durchgang des zu stanzenden Materials zwischen dem Stanzzylinder und dem Gegendruckzylinder ausbilden.

Das zu stanzende Material kann als Materialbahn oder Bogenmaterial durch den zwischen dem Stanzzylinder und dem Gegendruckzylinder ausgebildeten Stanzspalt hindurchlaufen und während des Durchlaufens gestanzt werden.

Es versteht sich, dass die vorstehend genannten und nachstehend zu erläuternden Merkmalen nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden mit Bezug auf diese hiernach näher beschrieben. Es zeigen:
- Fig. 1: eine schematische Vorderansicht einer Rotationsstanzvorrichtung in unterbrochener Darstellung;
- Fig. 2: eine Schnittdarstellung der in Fig. 1 gezeigten Rotationsvorrichtung;
- Fig. 3: eine perspektivische Ansicht eines Stanzzylinders gemäß einem ersten Ausführungsbeispiel der vorliegenden Erfindung;
- Fig. 4: eine schematische Schnittdarstellung des in Fig. 3 gezeigten Stanzzylinders;
- Fig. 5: eine schematische Schnittdarstellung des Stanzzylinders gemäß einem zweiten Ausführungsbeispiel der vorliegenden Erfindung;
- Fig. 6: eine schematische Schnittdarstellung des Stanzzylinders gemäß einem dritten Ausführungsbeispiel der vorliegenden Erfindung;
- Fig. 7: eine schematische Schnittdarstellung des Stanzzylinders gemäß einem vierten Ausführungsbeispiel der vorliegenden Erfindung; und
- Fig. 8: eine schematische Schnittdarstellung des Stanzzylinders gemäß einem fünften Ausführungsbeispiel der vorliegenden Erfindung.

Fig. 1 und Fig. 2 zeigen eine schematische Vorderansicht und eine schematische Schnittdarstellung einer Rotationsstanzvorrichtung 10. Die Rotationsstanzvorrichtung 10 ist in Fig. 1 entlang zweier Linien 12 unterbrochen dargestellt. Der in Fig. 2 gezeigte Schnitt verläuft beispielsweise entlang einer der Linien 12 in Fig. 1.

Die Rotationsstanzvorrichtung 10 weist einen Stanzzylinder 14 und einen Gegendruckzylinder 16 auf. Der Stanzzylinder 14 ist um eine erste Drehachse 18 drehbar und der Gegendruckzylinder 16 ist um eine zweite Drehachse 20 drehbar, die parallel zur ersten Drehachse 18 verläuft. Der Stanzzylinder 14 ist über Achszapfen 22 und 24 und der Gegendruckzylinder 16 ist über Achszapfen 26 und 28 in Seitenteilen 30 und 32 eines Rahmens 34 der Vorrichtung 10 gelagert (Fig. 1).

An dem Stanzzylinder 14 ist vollumfänglich ein Stanzblech 35 mit an dem Stanzblech 35 ausgebildeten Schneiden aufgespannt. Das Stanzblech 35 ist über dem Umfang des Stanzzylinders 14 und entlang der Drehachse 18 des Stanzzylinders 14 durch eine magnetische Haltekraft befestigt.

Der Stanzzylinder 14 mit Stanzblech 35 und der Gegendruckzylinder 16 bilden einen Stanzspalt 36 für den Durchgang eines zu stanzenden Materials aus. Das zu stanzende Material wird üblicherweise in der Form einer Materialbahn (nicht dargestellt) durch den Stanzspalt 36 geführt und mittels der Schneiden des Stanzblechs 35 gestanzt.

Im Stanzbetrieb drehen sich der Stanzzylinder 14 und der Gegendruckzylinder 16 dabei gegenläufig zueinander, wie mit Pfeilen 46 und 48 angedeutet ist (Fig. 2). Der Antrieb für die Drehung des Stanzzylinders 14 und des Gegendruckzylinders 16 kann über einen elektromotorischen Antrieb (nicht dargestellt) erfolgen. Der Antrieb kann den Stanzzylinder 14 und den Gegendruckzylinder 16 gemeinsam antreiben, ein separater Antrieb der Zylinder ist ebenfalls möglich.

Der Stanzzylinder 14 weist ferner außerhalb des Schneidbereichs Schmitzringe 42 und 44 auf. Der Gegendruckzylinder 16 weist Schmitzringe 42 und 44 auf, wobei die Schmitzringe 38 und 40 sich bei sich drehendem Stanzzylinder 14 und sich drehendem Gegendruckzylinder 16 auf den Schmitzringen 42 und 44 abwälzen.

Fig. 3 und Fig. 4 zeigen eine perspektivische Ansicht und eine schematische Schnittdarstellung eines ersten Ausführungsbeispiels des Stanzzylinders 14. Der Stanzzylinder 14 weist eine Magneteinrichtung 50 mit einem ersten Magneten 52 und einen unabhängig von dem ersten Magneten 52 schaltbaren, zweiten Magneten 54 auf.

In dem gezeigten Ausführungsbeispiel ist der erste Magnet 52 ein (nicht schaltbarer) Permanentmagnet. Der erste Magnet 52 benötigt somit per se keine Stromzufuhr. Der zweite Magnet 54 ist dagegen ein schaltbarer Elektromagnet, der unabhängig von dem ersten Magneten 52 zwischen einem Montagezustand und einem Stanzzustand geschaltet werden kann. Die Stromzufuhr für bzw. Schaltung des zweiten Magneten 54 erfolgt über einen Kontaktpin 56.

Der erste Magnet 52 ist zylinderförmig und auf der Drehachse 18 des Stanzzylinders 14 angeordnet. Diese Anordnung begünstigt vorteilhafterweise einen gleichmäßigen Lauf des Stanzzylinders.

Der zweite Magnet 54 ist stabförmig bzw. leistenförmig ausgebildet und verläuft parallel zu der Drehachse 18 des Stanzzylinders 14. Der zweite Magnet 54 ist in diesem Ausführungsbeispiel weiter von der Drehachse 18 beabstandet als der erste Magnet 52. Der zweite Magnet 54 schließt in dem in Fig. 1 gezeigten Ausführungsbeispiel mit der Mantelfläche 57 des Stanzzylinders 14 ab. Alternativ kann der zweite Magnet 54 von der Mantelfläche 57 des Stanzzylinders beabstandet sein und z.B. von einer Schutzabdeckung bedeckt sein.

Während des Stanzbetriebs ist das Stanzblech 35 (Fig. 4) durch eine von der Magneteinrichtung 50 ausgeübte magnetische (Anziehungs- bzw. Halte-) Kraft auf dem Stanzzylinder 14 befestigt. Der zweite Magnet 54 ist in dem Stanzzustand ausgeschaltet. Somit muss der Magneteinrichtung 50 in dem Stanzzustand kein Strom zugeführt werden.

Ist die Magneteinrichtung 50 in dem Stanzzustand, so kann das Stanzblech 35 von einem Bediener (bei nicht angetriebenem Stanzzylinder 14 und Gegendruckzylinder 16) nur schwerlich auf dem Stanzzylinder 14 positioniert werden, da bei einem Positionieren wie z.B. einem Verschieben des Stanzbleches 35 gegen die von der Magneteinrichtung 50 auf das Stanzblech 35 ausgeübte magnetische Haltekraft gearbeitet werden muss. Die Haltekraft muss jedoch ausreichend groß sein, damit das Stanzblech 35 während des Stanzbetriebes sicher auf dem Stanzzylinder 14 gehalten werden kann.

Zum Montieren des Stanzblechs 35 auf den Stanzzylinder 14 wird der zweite Magnet 54 in den Montagezustand geschaltet, sodass der Bediener das Stanzblech 35 einfacher auf dem Stanzzylinder 14 positionieren kann.

Die Schaltung des zweiten Magneten 54 erfolgt hierbei über eine durch einen Bediener betätigbare Schalteinrichtung 55, welche bspw. einen Druckknopf und/oder eine Fußbetätigungseinrichtung aufweist. Alternativ kann die Schalteinrichtung 55 automatisiert geschaltet werden.

In dem Montagezustand ist der zweite Magnet 54 so geschaltet, dass das von der Magneteinrichtung 50 erzeugte Magnetfeld sich in einem ersten Bereich 60 der Mantelfläche 57 des Stanzzylinders 14 von dem in einem zweiten Bereich 64 der Mantelfläche 57 des Stanzzylinders 14 unterscheidet. In dem ersten Bereich der Mantelfläche 62 des Stanzzylinders 14 bzw. in einem entsprechenden ersten Bereich 58 eines auf den Stanzzylinder 14 aufgespannten Stanzblechs 35 wird ein von dem ersten Magneten 52 ausgebildetes erstes Magnetfeld von einem von dem zweiten Magneten 54 ausgebildetem zweiten Magnetfeld abschwächt. Die von dem zweiten Magneten 54 auf das aufgespannte Stanzblech 35 (resultierend) ausgeübte Kraft wirkt hier entgegengesetzt der von dem ersten Magneten 52 (resultierend) auf das Stanzblech 35 ausgeübten Kraft. Somit wird in dem Montagezustand das Stanzblech 35 in einem ersten Bereich 58 des Stanzblechs 35 weniger stark von der Magneteinrichtung 50 angezogen als in einem zweiten Bereich 60 des Stanzblechs 35.

Ist das Stanzblech 35 auf den Stanzzylinder 14 aufgespannt und positioniert, so kann beim oder vor dem Einsetzen des Stanzbetriebs der zweite Magnet 54 von dem Montagezustand in den Stanzzustand geschaltet werden.

Zum Demontieren des Stanzblechs 35 wird der zweite Magnet 54 von dem Stanzzustand in einen Demontagezustand geschaltet. Eine Demontage zum Auswechseln des Stanzblechs 35 kann erfolgen, um bspw. ein Stanzblech 35 mit abgenutzen Schneiden zu ersetzen oder um die Schneiden an eine andere Stanzgeometrie anzupassen.

In dem Demontagezustand ist der zweite Magnet 54 so geschaltet, dass der zweite Magnet 54 auf das Stanzblech 35 eine magnetische (Abstoßungs-) Kraft ausübt. Dabei wirkt die Magneteinrichtung 50 als Ganzes auf das Stanzblech 35 in dem ersten Bereich 58 des Stanzblechs 35 abstoßend und in dem zweiten Bereich 60 des Stanzblechs 35 anziehend. Das in dem ersten Bereich 60 des Stanzzylinders 14 erzeugte Magnetfeld bzw. das auf den ersten Bereich 58 des Stanzblechs 35 wirkende Magnetfeld ist somit in dem Demontagezustand gegensätzlich zu dem in dem zweiten Bereich 60 des Stanzblechs 35 auf das Stanzblech 35 wirkende Magnetfeld gepolt. Damit kann ein Bediener oder ein Roboter das Stanzblech 35 in dem ersten Bereich 58 einfacher erfassen, ohne dass sich das Stanzblech 35 als Ganzes von dem Stanzzylinder löst.

Die Rotationsstanzvorrichtung 10 weist ferner eine Demontageeinrichtung 66 auf, die zusätzlich oder alternativ zu der Demontagefunktion der Magneteinrichtung 50 vorgesehen sein kann, um die Demontage des Stanzblechs 35 zu vereinfachen. Die Demontageeinrichtung 66 ist dazu eingerichtet, das Stanzblech 35 zumindest bereichsweise von dem Stanzzylinder 14 abzuheben. Die Demontageeinrichtung 66 weist hierfür mehrere, in radialer Richtung des Stanzzylinders 14 bewegbare Auswerferelemente (nicht dargestellt), die im ersten Bereich 62 des Stanzzylinders 14 angeordnet sind. Die Auswerferelemente sind in dem Stanzzustand in den Stanzzylinder 14 eingefahren und werden zum Beabstanden des Stanzblechs 35 von der Mantelfläche 57 des Stanzzylinders 14 in radialer Richtung ausgefahren.

Zusätzlich oder alternativ kann die Demontageeinrichtung 66 Luftzufuhröffnungen aufweisen, die an der Mantelfläche 37 des Stanzzylinders 14 münden. Durch die Luftzufuhröffnungen kann Druckluft zugeführt werden, die das aufgespannte Stanzblech 35 von dem Stanzzylinder 14 drückt. Die Demontageeinrichtung 66 wirkt somit unterstützend zu der Wirkungsweise des zweiten Magneten 54 in dem Demontagezustand.

Fig. 5-8 zeigen weitere Ausführungsbeispiele der Rotationsstanzvorrichtung 10 bzw. des zu Rotationsstanzvorrichtung 10 gehörenden Stanzzylinders 14, wobei sich die darin gezeigten Ausführungsbeispiele von dem in Fig. 3 und Fig. 4 gezeigten Ausführungsbeispiel im Wesentlichen durch die Art der Ausgestaltung der Magneteinrichtung 50 unterscheiden. Zusätzlich zu der unterschiedlichen Anordnung des ersten Magneten 52 und/oder des zweiten Magneten 54 kann bei den in Fig. 3-8 gezeigten Ausführungsformen der erste Magnet 52 zwischen einem (nicht schaltbarer) Permanentmagnet und einem (schaltbarer) Elektromagnet variieren. Ferner kann der erste Magnet 52 in dem Montagezustand und/oder in dem Stanzzustand ein Magnetfeld erzeugen. Der zweite Magnet 54 kann mechanisch oder elektrisch schaltbar sein. Ferner kann der zweite Magnet 54 in dem Montagezustand und/oder in dem Stanzzustand ein Magnetfeld erzeugen.

Fig. 5 zeigt ein zweites Ausführungsbeispiel des Stanzzylinders 14, bei dem im Vergleich zu dem in Fig. 3 und Fig. 4 gezeigten ersten Ausführungsbeispiel der zweite Magnet 54 über den gesamten Umfang des Stanzzylinders 14 angeordnet ist. Im Montagezustand wird mithilfe des zweiten Magneten 54 somit das vom ersten Magnet 52 erzeugte Magnetfeld über den gesamten Umfang des Stanzzylinders 14 abgeschwächt oder sogar ganz neutralisiert. Auch im Demontagezustand kann im Gegensatz zu dem ersten Ausführungsbeispiel (Fig. 3 und Fig. 4) das Stanzblech 35 nur als Ganzes von der Magneteinrichtung 50 abgestoßen werden.

Es versteht sich, dass der zweite Magnet 54 auch mehrere Magnetelemente aufweisen kann, die bspw. in regelmäßigen Abständen über den Umfang der Mantelfläche 57 des Stanzzylinders 14 angeordnet sein können.

Fig. 6 zeigt ein drittes Ausführungsbeispiel, in dem der erste Magnet 52 und der zweite Magnet 54 von der Drehachse 18 des Stanzzylinders 14 beabstandet sind und dabei den gleichen Abstand zu der Drehachse 18 aufweisen. Der erste Magnet 52 weist mehrere (hier beispielhaft fünf) Magnetelemente auf. Der erste Magnet 52 mit den fünf Magnetelementen und der zweite Magnet 54 sind hier gleichmäßig in regelmäßigen Abständen über den Umfang des Stanzzylinders 14 bzw. die Mantelfläche 57 des Stanzzylinders 14 angeordnet. Die Magnetelemente des ersten Magneten 52 und der zweite Magnet 54 verlaufen stabförmig (bzw. leistenförmig) parallel zu der Drehachse 18 des Stanzzylinders 14.

In dem Stanzzustand ist der zweite Magnet 54 so geschaltet, dass der zweite Magnet 54 das aufgespannte Stanzblech 35 anzieht, sodass das Stanzblech 35 durch eine von dem ersten Magneten 52 und dem zweiten Magneten 54 ausgeübten Haltekraft an dem Stanzzylinder 14 befestigt ist.

In dem Montagezustand ist der zweite Magnet 54 ausgeschaltet oder derart geschaltet, dass der zweite Magnet 54 auf das aufgespannte Stanzblech 35 (nicht dargestellt) eine geringere Anziehungskraft ausübt als in dem Stanzzustand. Der erste Magnet 52 erzeugt in dem Stanzzustand und in dem Montagezustand das gleiche Magnetfeld. Somit unterscheidet sich das von der Magneteinrichtung 50 erzeugte Magnetfeld in dem ersten Bereich 62 des Stanzzylinders von dem erzeugten Magnetfeld in dem zweiten Bereich 64 des Stanzzylinders. Insbesondere ist die magnetische Flussdichte in dem zweiten Bereich 64 größer als in dem ersten Bereich 62. Somit wird der erste Bereich 58 des Stanzblechs 35 (auf eine Flächeneinheit bezogen) weniger stark von der Magneteinrichtung 50 angezogen als der zweite Bereich 60 des Stanzblechs 35.

Fig. 7 zeigt ein viertes Ausführungsbeispiel, in dem der zweite Magnet 52 zylinderförmig ist und auf der Drehachse 18 des Stanzzylinders 14 angeordnet ist. Der erste Magnet 54 ist vollumfänglich über den Umfang des Stanzzylinders 14 und an der Mantelfläche 57 des Stanzzylinders 57 angeordnet. Dies entspricht einer zu der in Fig. 3 und Fig. 4 gezeigten ersten Ausführungsbeispiel umgekehrten Anordnung des ersten Magneten 52 und des zweiten Magneten 54.

Fig. 8 zeigt ein fünftes Ausführungsbeispiel, in dem der erste Magnet 52 mehrere (hier beispielhaft sechs), gleich große Magnetelemente aufweist, die in regelmäßigen Abständen entlang des Umfangs des Stanzzylinders 14 und an der Mantelfläche 57 des Stanzzylinders 14 angeordnet sind. Der zweite Magnet 54 ist auf der Drehachse 18 des Stanzzylinders 14 angeordnet. Die Magnetelemente des ersten Magneten 52 verlaufen stabförmig (bzw. leistenförmig) parallel zu der Drehachse 18 des Stanzzylinders 14.

Es versteht sich, dass die in den Figuren gezeigten Ausführungsbeispiele lediglich beispielhafte Ausgestaltungen des erfindungsgemäßen Gebindes zeigen, die die Vorteile des erfindungsgemäßen Gebindes illustrativ veranschaulichen sollen. Diverse Modifikationen können an diesen Ausführungsbeispielen vorgenommen werden, ohne den Rahmen der vorliegenden Erfindung zu verlassen. Zum Beispiel kann die Schaltung des zweiten Magneten bspw. auch über eine Kontaktschleife an der Außenseite und/oder Laufringes des Stanzzylinders erfolgen. Zudem sind weitere geometrische Variationen in der Anordnung und/oder Größe/Größenverhältnis des ersten Magneten und zweiten Magneten möglich. Beispielsweise kann die Magneteinrichtung von den gezeigten Ausführungsbeispielen abweichend andere Abstände zu der Drehachse des Stanzzylinders aufweisen. Auch kann die Magneteinrichtung nahe der Mantelfläche des Stanzzylinders angeordnet sein und bspw. von einer Schutzabdeckung bedeckt sein. Ferner kann die von der Magneteinrichtung ausgeübte Abstoßungskraft des Stanzblechs von dem Stanzzylinder nur bereichsweise oder vollumfänglich erfolgen. Auch versteht es sich, dass die Montage bzw. Demontage des Stanzblechs sowohl manuell mittels eines Bedieners als auch automatisiert mittels einer Montage- bzw. Demontagevorrichtung erfolgen kann.

Bezugszeichenliste
- 10: Rotationsstanzvorrichtung
- 12: Linien
- 14: Stanzzylinder
- 16: Gegendruckzylinder
- 18: erste Drehachse
- 20: zweite Drehachse
- 22,24: Achszapfen des Stanzzylinders
- 26, 28: Achszapfen des Gegendruckzylinders
- 30, 32: Seitenteil
- 34: Rahmen
- 35: Stanzblech
- 36: Stanzspalt
- 38, 40: Schmitzringe des Stanzzylinders
- 42, 44: Schmitzringe des Gegendruckzylinders
- 46,48: Pfeile
- 50: Magneteinrichtung
- 52: erster Magnet
- 54: zweiter Magnet
- 55: Schalteinrichtung
- 56: Kontaktpin
- 57: Mantelfläche
- 58: erster Bereich des Stanzblechs
- 60: zweiter Bereich des Stanzblechs
- 62: erster Bereich des Stanzzylinders
- 64: zweiter Bereich des Stanzzylinders
- 66: Demontageeinrichtung

## Patentansprüche

1. Rotationsstanzvorrichtung (10) zum Stanzen eines zu stanzenden Materials, mit einem Stanzzylinder (14), der um eine Drehachse (18) drehbar ist, und einer Magneteinrichtung (50) zum Befestigen eines Stanzblechs (35) auf dem Stanzzylinder (14), wobei die Magneteinrichtung (50) einen ersten Magnet (52) sowie einen zweiten Magnet (54), der unabhängig von dem ersten Magnet (52) schaltbar ist, aufweist.

2. Rotationsstanzvorrichtung (10) nach Anspruch 1, wobei die Magneteinrichtung (50) durch Schalten des zweiten Magneten (54) zwischen einem Montagezustand und einem Stanzzustand schaltbar ist.

3. Rotationsstanzvorrichtung (10) nach Anspruch 2, wobei eine in dem Montagezustand von der Magneteinrichtung (50) auf das Stanzblech (35) ausgeübte Kraft null oder zumindest kleiner als eine in dem Stanzzustand von der Magneteinrichtung (50) auf das Stanzblech (35) ausgeübte Kraft ist.

4. Rotationsstanzvorrichtung (10) nach Anspruch 2 oder 3, wobei in dem Montagezustand der erste Magnet (52) und/oder der zweite Magnet (54) ein Magnetfeld erzeugt.

5. Rotationsstanzvorrichtung (10) nach einem der Ansprüche 2 bis 4, wobei die Magneteinrichtung (50) in dem Montagezustand auf zumindest einen Teilbereich des Stanzblechs (35) eine magnetische Kraft ausübt.

6. Rotationsstanzvorrichtung (10) nach einem der Ansprüche 2 bis 5, wobei die Magneteinrichtung (50) dazu ausgebildet ist, in dem Montagezustand eine magnetische Kraft auf einen ersten Bereich (58) des Stanzblechs (35) auszuüben, welche pro Flächeneinheit geringer als eine von der Magneteinrichtung (50) in dem Montagezustand auf einen zweiten Bereich (60) des Stanzblechs (35) ausgeübte magnetische Kraft pro Flächeneinheit ist.

7. Rotationsstanzvorrichtung (10) nach einem der Ansprüche 2 bis 6, wobei die Magneteinrichtung (50) dazu ausgebildet ist, durch Schalten des zweiten Magneten (54), in dem Montagezustand ein von dem ersten Magneten (52) ausgebildetes Magnetfeld zumindest lokal abzuschwächen.

8. Rotationsstanzvorrichtung (10) nach einem der Ansprüche 2 bis 7, wobei der erste Magnet (52) dazu ausgebildet ist, in dem Montagezustand eine erste Kraft auf das Stanzblech (35) auszuüben, und der zweite Magnet (54) dazu ausgebildet ist, in dem Montagezustand eine zweite Kraft auf das Stanzblech (35) auszuüben, welche der ersten Kraft zumindest teilweise entgegenwirkt.

9. Rotationsstanzvorrichtung (10) nach einem der vorstehenden Ansprüche, wobei der erste Magnet (52) ein Permanentmagnet ist.

10. Rotationsstanzvorrichtung (10) nach einem der vorstehenden Ansprüche, wobei der zweite Magnet (54) elektrisch und/oder mechanisch schaltbar ist.

11. Rotationsstanzvorrichtung (10) nach einem der vorstehenden Ansprüche, ferner aufweisend eine durch einen Bediener betätigbare Schalteinrichtung (55) zum Schalten des zweiten Magneten (54), welche insbesondere einen Druckknopf und/oder eine Fußbetätigungseinrichtung aufweist.

12. Rotationsstanzvorrichtung (10) nach einem der vorstehenden Ansprüche, wobei die Magneteinrichtung (50) durch Schalten des zweiten Magneten (54) zwischen einem Stanzzustand und einem Demontagezustand schaltbar ist und dazu eingerichtet ist, in dem Demontagezustand eine magnetische Kraft auf das Stanzblech (35) auszuüben, durch die zumindest ein Bereich (58, 60) des Stanzbleches (35) von dem Stanzzylinder (14) abgehoben wird.

13. Rotationsstanzvorrichtung (10) nach einem der vorstehenden Ansprüche, aufweisend eine Demontageeinrichtung (66), welche dazu eingerichtet ist, das Stanzblech (35) zumindest teilweise von dem Stanzzylinder (14) abzuheben.

14. Rotationsstanzvorrichtung (10) nach einem der vorstehenden Ansprüche, aufweisend ein permanentmagnetisches oder magnetisierbares Stanzblech (35), welches auf den Stanzzylinder (14) aufbringbar ist.

15. Rotationsstanzvorrichtung (10) nach einem der vorstehenden Ansprüche, aufweisend einen Gegendruckzylinder (16), der um eine Drehachse (20) parallel zu der Drehachse (18) des Stanzzylinders (14) drehbar ist, wobei der Stanzzylinder (14) und der Gegendruckzylinder (16) einen Stanzspalt (36) zum Durchgang des zu stanzenden Materials zwischen dem Stanzzylinder (14) und dem Gegendruckzylinder (16) ausbilden.
